# EUROPÄISCHE PATENTSCHRIFT

(11) **EP 1 073 532 B1**
(45) Veröffentlichungstag und Bekanntmachung des Hinweises auf die Patenterteilung: **12.06.2002**
(21) Anmeldenummer: 99920716.0
(22) Anmeldetag: 20.04.1999
(51) Int. Cl.: B21B 37/54

(54) **STECKEL-WARMWALZWERK**
STECKEL HOT ROLLING MILL
LAMINOIR A CHAUD STECKEL

(30) Priorität: 23.04.1998 DE 19818207
(43) Veröffentlichungstag der Anmeldung: 07.02.2001
(73) Patentinhaber: SMS SCHLOEMANN-SIEMAG AKTIENGESELLSCHAFT, 40237 Düsseldorf (DE)
(72) Erfinder: SUDAU, Peter, D-57271 Hilchenbach (DE); JEPSEN, Olaf, Norman, D-57072 Siegen (DE)
(74) Vertreter: Valentin, Ekkehard, Dipl.-Ing.
(86) Internationale Anmeldenummer: EP9902652
(87) Internationale Veröffentlichungsnummer: WO9955474

(56) Entgegenhaltungen:
- EP-A- 0 477 422
- DE-A- 4 243 045
- DE-B- 1 018 019
- US-A- 2 590 491
- KENYON A F: "The Reversing Hot Strip Mill" IRON AND STEEL ENGINEER., Bd. 30, Nr. 6, Juni 1953 (1953-06), Seiten 62-70, XP002115535 ASSOCIATION OF IRON AND STEEL ENGINEERS. PITTSBURGH., US ISSN: 0021-1559
- PATENT ABSTRACTS OF JAPAN vol. 012, no. 241 (M-716), 8. Juli 1988 (1988-07-08) -& JP 63 033116 A (HITACHI LTD), 12. Februar 1988 (1988-02-12)

## Beschreibung

Die Erfindung betrifft ein Steckel-Warmwalzwerk mit mindestens einem Reversierwalzgerüst, sowie diesem vorgeordneten und nachgeordneten, drehmomentgeregelte Antriebe aufweisende Haspel.

Derartige Steckel-Warmwalzwerke weisen, wie für Kaltwalzwerke aus der EP 0 477 422 A1 bekannt, drehmomentgeregelte Haspel auf, deren Regelung auf konstante Momente während des Betriebes, insbesondere beim Walzen von Warmbändern jedoch unzureichende Walzergebnisse erbringen. Während der Beschleunigungs- bzw. Verzögerungsphase am Bandanfang bzw. am Bandende oder bei Massenflußstörungen ergeben sich bei derartigen Haspeln mit ihren teilweisen großen, trägen Massen Zugschwankungen im Band, die nicht durch die Drehmomentregelung ausgeregelt werden können, so daß die bekannten Anlagen nur mit limitierter Beschleunigung bzw. Verzögerung gefahren werden dürfen. Eine derartig limitierte Beschleunigung bzw. Verzögerung bewirkt längere Reversierzeiten, niedrigere Walzgeschwindigkeiten und damit kältere Bandanfänge bzw. Bandenden, die wiederum höherer Walzkräfte bedürfen. Starke Änderungen der Prozessgrößen wie Temperatur, Walzkraft verbunden mit Zugverlust durch Haspelunwuchten und Massenflußänderungen führen zu Qualitäts- und Stabilitätsverlusten, wie z.B. zu seitlichem Verlaufen des Bandes.

Der Erfindung liegt daher die Aufgabe zugrunde, ein gattungsgemäßes Steckel-Warmwalzwerk so weiterzubilden, daß durch Änderungen der Prozessgrößen bewirkten Zug- und/oder Massenflußänderungen optimal entgegengewirkt und daß auch insbesondere dünnes Warmband mit gleichbleibender, hoher Qualität gewalzt werden kann.

Dazu wird vorgeschlagen, daß zwischen den Haspeln und dem Reversierwalzgerüst jeweils ein Looper vorgesehen ist, der Ist-Werte für eine Zugregelung sowie eine Massenflußregelung liefert. Damit lassen sich über die beiden Looper auf jeder Seite des Reversierwalzgerüstes bestimmte Züge einstellen. Kommt es nun bandeinlauf- oder bandauslaufseitig zu Massenflußänderungen, die sich im wesentlichen durch Bandgeschwindigkeitsänderungen auszeichnen, so wird im Zuge einer Massenflußregelung die Bandwickel-Geschwindigkeit bzw. Drehzahl der Haspel im Sinne einer Angleichung des Massenflusses an einen Sollwert eingeregelt.

Von Vorteil ist, wenn die Looper eine, einen konstanten Bandzug bewirkende Momentenregelung aufweisen, der in Abhängigkeit des Looperwinkels eine Korrekturgröße aufgeschaltet wird, und daß in Abhängigkeit des Looperwinkels ein Massenflußrechner Geschwindigkeitskorrekturwerte für eine Drehzahlregelung der Haspel ermittelt. Durch die der Zugreglung überlagerte Massenflußregelung können hochfrequente Störungen ausgeregelt werden.

Werden die Haspel mit einer Massenfluß-Vorsteuerung und/oder Massenfluß-Vorregelung ausgestattet, so ist gewährleistet, daß Änderungen, z.B. der Dickensollwerte oder Änderungen in der Walzgerüstgeometrie bereits vor dem Auftreten von Zug- bzw. Massenflußänderungen, welche durch die Looper erkannt werden würden, ausgeregelt werden können.

Ein weiterer Vorteil ist darin zu sehen, daß den Haspelwellen Winkelgeber zugeordnet sind, mittels derer Abweichungen der Aufbzw. Abwickelgeschwindigkeit ermittelbar sind, welche den Zugreglern des Bandes als Vorsteuergrößen aufgeschaltet werden. Dadurch wird erreicht, daß durch Exzentrizitäten der Haspel bewirkte Zug- bzw. Massenflußänderungen im Zuge einer Vorsteuerung bei der Regelung der Looper berücksichtigt werden können, ohne daß die durch die Exzentrizität bewirkten Fehler erst vom Looper erkannt werden müssen und erst anschließend diese Fehler ausgeregelt werden müssen.

Wesentlich für ein Funktionieren der erfindungsgemäßen Steckel-Warmwalzwerke ist, daß trägheitsarme, massenoptimierte und hochfrequenten Änderungen folgende Looper eingesetzt werden. Durch eine spezielle Geometrie und den Einsatz von in ihrer Masse optimierten Komponenten der Looper wird erreicht, daß diese sehr schnellen Änderungen im Zug bzw. Massenfluß folgen können, damit den so gemessenen Fehlern über die entsprechenden Regelkreise entgegengewirkt werden kann.

Die Erfindung wird anhand einer Zeichnung näher erläutert. Die Figur zeigt ein Reversierwalzgerüst 1, welches zwischen zwei Treibern 2, 3 angeordnet ist. Zwischen den Treibern 2, 3 sind Rollgänge 4, 5 vorgesehen.. Den Treibern vor- bzw. nachgeordnet sind Haspel 6, 7 gezeigt, wobei zwischen den Haspeln 6, 7 und den Treibern 2, 3 Looper 8, 9 plaziert sind.

Jedem Looper 8, 9 ist ein Zugregler 10, 11 zugeordnet. Den Zugreglern 10, 11 werden Zugfreferenzwerte sᵣₑᵥ₁, sᵣₑᵥ₂ zugeführt. An den Loopern 8, 9 werden Zugspannungen entsprechende Kraft-Istwerte als Zug-Istwerte sᵢₛₜ₁, sᵢₛₜ₂ sowie Winkel abgegriffen, die nach Umwandlung in entsprechenden Zugspannungs-Korrekturrechnern 12, 13 den Zugreglern 10, 11 als Zugspannungs-Korrekturwerte aufgeschaltet werden. Die Zugspannungsregelkreise 10, 11 geben das Ergebnis des Soll-Istwertvergleiches auf z. B. nicht dargestellte Anstellzylinder der Looper 8, 9.

Die an den Loopern 8, 9 abgegriffenen, Winkelpositionen entsprechenden Signale werden Massenflußrechnern 14, 15 zugeführt und in diesen in Drehzahlkorrekturwerte umgerechnet, welche wiederum Drehzahlreglern 16, 17 aufgeschaltet werden. Den Drehzahlreglern 16, 17 für die Haspel 6, 7 werden über eine Eingabevorrichtung 18 Sollwerte vorgegeben. Drehzahl-Istwerte n_{act1}, n_{act2} werden an den Haspeln 6, 7 abgegriffen und den Drehzahlreglern 16, 17 aufgeschaltet. Aus den Sollwerten, den Istwerten und den Korrekturwerten werden in den Drehzahlreglern 16, 17 die Drehzahlen für die Haspel 6, 7 ermittelt. Durch die der Drehzahlreglung der Haspel 6, 7 überlagerte Massenflußregelung kann bei ermittelten Massenflußänderungen die Drehzahl der Haspel leicht korrigiert werden.

Neben den nicht gezeigten Drehzahlaufnehmern der Haspel 6, 7 sind diesen auch noch Winkelgeber zugeordnet. Die Istwerte der aktuellen Drehzahl n_{act1}, n_{act2} sowie die entsprechenden Winkel 1, 2 werden in Korrekturwertrechnern 19, 20 in Bandzugkorrekturwerte umgerechnet, welche den Zugreglern 10, 11 aufgeschaltet werden, so daß z. B. durch Exzentrizitäten bewirkte Zugänderungen im Sinne einer Vorsteuerung auf die Zugregler 10, 11 gegeben werden.

Dem Reversierwalzgerüst 1 ist eine Walzgeschwindigkeits-Regelvorrichtung 21 zugeordnet, die ihre Sollwerte ebenfalls aus der Eingabevorrichtung 18 erhält. Die Eingabevorrichtung 18 weist einen Korrekturrechner auf, der z B. eingegebene Dickensollwerte für das Reversierwalzgerüst 1 im Zuge einer Vorsteuerung für die Haspel 6, 7 in entsprechende Vorsteuer-Drehzahlen umrechnet, welche den Drehzahlreglern 16, 17 aufgeschaltet werden können.

Durch Anstellungsänderung bzw. Änderung des Materials sich ergebende Materialfluß- und/oder Zugänderungen können einem Korrekturrechner 22 zugeführt werden, welcher Zugkorrekturwerte und/oder Drehzahlkorrekturwerte auf die Zugregler 10, 11 und/oder die Drehzahlregler 16, 17 aufschaltet. Damit läßt sich auch eine Massenfluß-Vorausregelung des Steckel-Warmwalzwerkes in Abhängigkeit von sich ändernden Parametern des Reversierwalzgerüstes 1 erreichen.

### Bezugszeichenliste

- 1: Reversierwalzgerüst
- 2: Treiber
- 3: Treiber
- 4: Rollgang
- 5: Rollgang
- 6: Haspel
- 7: Haspel
- 8: Looper
- 9: Looper
- 10: Zugregler
- 11: Zugregler
- 12: Zugspannungs-Korrekturrechner
- 13: Zugspannungs-Korrekturrechner
- 14: Massenflußrechner
- 15: Massenflußrechner
- 16: Drehzahlregler
- 17: Drehzahlregler
- 18: Eingabevorrichtung
- 19: Korrekturwertrechner
- 20: Korrekturwertrechner
- 21: Walzgeschwindigkeits-Regelvorrichtung
- 22: Korrekturrechner

## Patentansprüche

1. Steckel-Warmwalzwerk mit mindestens einem Reversierwalzgerüst (1), sowie diesem vorgeordneten und nachgeordneten, drehmoment-geregelte Antriebe aufweisende Haspel (6,7),
**dadurch gekennzeichnet,**
**daß** zwischen den Haspeln (6, 7) und dem Reversierwalzgerüst (1) jeweils ein Looper (8, 9) vorgesehen ist, der Istwerte für eine Zugregelung sowie eine Massenflußregelung liefert.

2. Steckel-Warmwalzwerk nach Anspruch 1,
**dadurch gekennzeichnet,**
**daß** die Looper (8, 9) eine, einen konstanten Bandzug bewirkende Momentenregelung aufweisen, der in Abhängigkeit des Looperwinkels über Zugspannungs-Korrekturrechner (12, 13) ermittelte Korrekturgrößen aufgeschaltet werden, und daß in Abhängigkeit des Looperwinkels ein Massenflußrechner (14, 15) Geschwindigkeitskorrekturwerte für eine Drehzahlregelung der Haspel (6, 7) ermittelt.

3. Steckel-Warmwalzwerk nach Anspruch 1 oder 2,
**dadurch gekennzeichnet,**
**daß** die Haspel (6, 7) mit einer Massenfluß-Vorsteuerung ausgestattet sind.

4. Steckel-Warmwalzwerk nach Ansprüchen 1 bis 3,
**dadurch gekennzeichnet,**
**daß** die Haspel (6, 7) mit einer Massenfluß-Vorregelung ausgestattet sind.

5. Steckel-Warmwalzwerk nach einem der Ansprüche 1 bis 4,
**dadurch gekennzeichnet,**
**daß** den Haspelwellen Winkelgeber zugeordnet sind, mittels derer Abweichungen der Auf- bzw. Abwickelgeschwindigkeit ermittelbar sind, welche den Zugreglern (10, 11) des Bandes als Störgrößen aufgeschaltet werden.

6. Steckel-Warmwalzwerk nach einem der Ansprüche 1 bis 5,
**gekennzeichnet durch**
trägheitsarme, massenoptimierte und hochfrequenten Änderungen folgende Looper (8, 9).

## Claims

1. Steckel hot rolling mill comprising at least one reversing roll stand (1) and reels (6, 7) which are arranged upstream and downstream thereof and which have torque-regulated drives, **characterised in that** a respective looper (8, 9) is arranged between each of the reels (6, 7) and the reversing roll stand (1) and delivers actual values for a tension regulation and a mass flow regulation.

2. Steckel hot rolling mill according to claim 1, **characterised in that** the loopers (8, 9) have a torque regulation which produces a constant strip tension and to which correction magnitudes ascertained by way of tensile stress correction computers (12, 13) are applied in dependence on the looper angle and that in dependence on the looper angle a mass flow computer (14, 15) ascertains speed correction values for a rotational speed regulation of the reels (6, 7).

3. Steckel hot rolling mill according to claim 1 or 2, **characterised in that** the reels (6, 7) are equipped with a mass flow preliminary control.

4. Steckel hot rolling mill according to claims 1 to 3, **characterised in that** the reels (6, 7) are equipped with a mass flow preliminary regulation.

5. Steckel hot rolling mill according to one of claims 1 to 4, **characterised in that** the reel shafts are associated with angle transmitters by means of which deviations in the reeling and unreeling speeds are ascertainable, which are applied to the tension regulators (10, 11) of the strip as disturbance magnitudes.

6. Steckel hot rolling mill according to one of claims 1 to 5, **characterised by** low-inertia, mass-optimised loopers (8, 9) following high-frequency changes.

## Revendications

1. Laminoir Steckel à chaud comprenant au moins une cage de laminoir réversible (1) ainsi que des bobineuses (6, 7) agencées en amont et en aval de celle-ci, comportant des entraînements régulés en couple de rotation, **caractérisé en ce qu'**il est prévu entre les bobineuses (6, 7) et la cage de laminoir réversible (1) un couloir à boucles respectif (8, 9) qui fournit des valeurs réelles pour une régulation en traction ainsi que pour une régulation en flux massique.

2. Laminoir Steckel à chaud selon la revendication 1, **caractérisé en ce que** les couloirs à boucle (8, 9) comporte une régulation en couple et entraîne en une traction constante sur la bande, à laquelle on applique des valeurs de correction déterminées en dépendance de l'angle des couloirs à boucles via des calculateurs de correction de tension (12, 13), et **en ce qu'**un calculateur de flux massique (14, 15) détermine en dépendance de l'angle des couloirs à boucles des valeurs de correction de vitesse pour une régulation des bobineuses (6, 7) en vitesse de rotation.

3. Laminoir Steckel à chaud selon l'une ou l'autre des revendications 1 et 2, **caractérisé en ce que** les bobineuses (6, 7) sont équipées d'une commande préalable en flux massique.

4. Laminoir Steckel à chaud selon les revendications 1 à 3, **caractérisé en ce que** les bobineuses (6, 7) sont équipées d'une régulation préalable en flux massique.

5. Laminoir Steckel à chaud selon l'une des revendications 1 à 4, **caractérisé en ce qu'**aux arbres de bobineuse sont associés des capteurs angulaires au moyen desquels des écarts de la vitesse d'enroulement ou de déroulement sont déterminés, ces écarts étant appliqués aux régulateurs de traction (10, 11) de la bande à titre de valeurs perturbatrices.

6. Laminoir Steckel à chaud selon l'une des revendications 1 à 5, **caractérisé par** des couloirs à boucles (8, 9) à faible inertie, optimisés en masse et capables de suivre des variations à hautes fréquences.
